# FASCICULE DE BREVET EUROPEEN

(11) **EP 3 430 346 B1**
(45) Date de publication et mention de la délivrance du brevet: **26.10.2022**
(21) Numéro de dépôt: 17717210.3
(22) Date de dépôt: 10.03.2017
(51) Int. Cl.: F41H 7/04

(54) **VÉHICULE COMPORTANT UN ORGANE MÉCANIQUE DISPOSÉ EN DESSOUS D'UN PLANCHER**
FAHRZEUG MIT EINEM MECHANISCHEN BAUTEIL UNTERHALB EINES BODENS
VEHICLE COMPRISING A MECHANICAL MEMBER ARRANGED BELOW A FLOOR

(30) Priorité: 18.03.2016 FR 1600455
(43) Date de publication de la demande: 23.01.2019
(73) Titulaire: NEXTER Systems, 78034 Versailles Cedex (FR)
(72) Inventeur: LEBAILLIF, David, 18023 Bourges (FR); BOIS, David, 18023 Bourges (FR); NOEL, Christian, 18023 Bourges (FR); SERPEAULT, Jérôme, 18023 Bourges (FR)
(74) Mandataire: Cabinet Chaillot
(86) Numéro de dépôt international: PCT/FR2017/050557
(87) Numéro de publication internationale: WO 2017/158267

(56) Documents cités:
- EP-A1- 2 604 970
- WO-A1-2011/085487
- WO-A1-2015/082803
- DE-A1- 19 631 715
- US-A1- 2012 049 570
- US-A1- 2013 014 635
- US-B1- 9 016 765

## Description

Le domaine technique de l'invention est celui des véhicules comportant une caisse qui est liée à un châssis, et plus particulièrement celui des véhicules blindés.

Généralement le châssis comprend au moins deux longerons longitudinaux qui portent des moyens de mobilité, tels que des roues ou des chenilles.

Un ou plusieurs organes mécaniques sont disposés en dessous du plancher de la caisse et ils sont fixés au châssis. Ces organes mécaniques font partie de la chaîne cinématique du véhicule. Parmi les organes pouvant être ainsi disposés sous le plancher de la caisse, on rencontre : un ou plusieurs différentiels, une boîte de transfert reliant la motorisation à la cinématique, une boîte de vitesse...

Les véhicules et en particulier les véhicules blindés peuvent être amenés à subir les effets de la détonation d'une mine ou d'un engin explosif. Les organes mécaniques disposés sous le plancher sont alors violemment projetés vers le plancher et ils provoquent le plus souvent une rupture ou une très forte déformation de ce-dernier.

On connaît par le brevet WO2015/082803 une structure de véhicule blindé comportant une caisse liée à un châssis comportant au moins deux longerons longitudinaux. La liaison entre la caisse et les longerons est assurée par deux rangées d'une pluralité de renforts régulièrement répartis sur sensiblement toute la longueur de la caisse. Même si cette caisse est en partie rigidifiée par les renforts latéraux, elle reste vulnérable à la projection contre le plancher de la caisse d'organes mécaniques disposés en dessous de ce plancher. La mise en place de blindages de surportection entre le plancher et les organes projetables conduira à alourdir de façon excessive le véhicule.

On connaît également par le brevet US2012/049570 une structure de plancher particulièrement complexe qui associe une zone médiane renforcée et des moyens de liaison latéraux assurant une flexion de la partie inférieure des parois latérales associée au mouvement vertical de la partie médiane. Cette structure est très spécifique d'un véhicule particulier et elle n'est pas compatible avec la fixation d'une caisse sur des longerons longitudinaux en raison des degrés de liberté en flexion qui doivent être assurés pour les parois latérales.

On connaît enfin par le brevet US2013/014635 une structure de plancher très complexe et encombrante associant des rebords déflecteurs de souffle et une structure amortissante. La structure amortissante a une épaisseur qui décroit entre le milieu du plancher et les bords latéraux. Cette structure très spécifique n'est pas compatible avec la fixation d'une caisse sur des longerons longitudinaux.

L'invention a pour but de proposer une architecture de véhicule comportant une caisse qui est liée à un châssis comprenant au moins deux longerons longitudinaux, architecture permettant d'éviter la rupture ou la déformation excessive du plancher consécutive à la projection d'organes mécaniques disposés en dessous du plancher.

L'architecture proposée par l'invention est par ailleurs simple, peu coûteuse et peu encombrante. Elle peut être facilement adaptée en fonction des châssis utilisés sans qu'il soit nécessaire de modifier la caisse. Il devient ainsi possible d'adapter une caisse sur différents types de châssis en fonction des contraintes industrielles rencontrées. La protection peut dans tous les cas être facilement adaptée.

Ainsi l'invention a pour objet un véhicule comportant une caisse qui est liée à un châssis comprenant au moins deux longerons longitudinaux portant des moyens de mobilité et au moins un organe mécanique disposé en dessous d'un plancher de la caisse, au niveau d'une zone médiane du plancher, et fixé au châssis, les longerons étant disposés de part et d'autre de l'organe mécanique et liés à des zones latérales du plancher, véhicule caractérisé en ce qu'il comporte au moins deux moyens de butée disposés de part et d'autre de l'organe mécanique, chaque moyen étant à la fois interposé entre l'organe mécanique et le plancher et disposé, suivant une direction transversale du véhicule, entre l'organe mécanique et un longeron, les moyens de butée étant disposés à une distance de l'organe mécanique qui est inférieure à la distance entre l'organe mécanique et le plancher, les distances étant mesurées dans une direction parallèle à un axe médian du véhicule, les moyens de butée étant ainsi espacés l'un de l'autre suivant une direction transversale du véhicule de façon à se trouver en regard de zones du plancher qui sont plus proches des longerons que de la zone médiane, de telle sorte qu'en cas de projection de l'organe mécanique en direction du plancher, ce sont les moyens de butée qui sont impactés par l'organe mécanique, de façon à répartir l'effort d'impact, de part et d'autre de l'organe mécanique, au niveau des zones latérales du plancher qui sont plus proches des longerons qui forment une zone d'encastrement beaucoup plus résistante que la partie médiane (M) du plancher.

Les moyens de butée pourront avoir la forme d'équerres.

Suivant un mode de réalisation, les moyens de butée pourront être solidaires du plancher.

Suivant un autre mode de réalisation, chaque moyen de butée pourra être solidaire d'un longeron.

Selon une application particulière de l'invention, l'organe mécanique pourra être une boîte de transfert.

L'invention sera mieux comprise à la lecture de la description qui va suivre de modes particuliers de réalisation, description faite en référence aux dessins annexés et dans lesquels :
- La figure 1 est une vue schématique en coupe transversale d'un véhicule selon un premier mode de réalisation de l'invention ;
- La figure 2 est une vue schématique en coupe transversale d'un véhicule selon un second mode de réalisation de l'invention.

En se reportant à la figure 1, un véhicule 1 comporte une caisse 2 qui est liée à un châssis 3 comprenant au moins deux longerons longitudinaux 4 portant des moyens de mobilité 5 et au moins un organe mécanique 6 disposé en dessous d'un plancher 7 de la caisse 2.

L'organe mécanique 6 est ici un boîtier de transfert mécanique qui reçoit, par un arbre de transmission 10, un mouvement rotatif issu d'une motorisation (non représentée), et qui le transmet à au moins un pont 8 portant les roues 9.

Les boîtiers de transfert sont des organes mécaniques bien connus qu'il n'est pas nécessaire de décrire en détails.

Dans la configuration qui est décrite ici, le boîtier de transfert 6 est fixé au châssis 3 par l'intermédiaire du ou des ponts 8 auxquels il est relié et/ou par l'intermédiaire de l'arbre de transmission 10. Les modes particuliers de réalisation des liaisons mécaniques entre le boîtier de transfert 6 et le châssis peuvent varier d'un véhicule à l'autre. Ces moyens de liaison ne font pas partie de la présente invention et ne sont donc pas décrits en détails.

On a représenté très schématiquement à la figure 1 les liaisons 11 du pont 8 aux longerons 4 du châssis 3. Ces liaisons 11 sont concrètement constituées par des triangles de suspension et des amortisseurs qui sont reliés, d'une part à une fusée de roue 12, et d'autre part à une patte 13 solidaire d'un longeron 4.

Comme on le voit sur la figure 1, le boîtier de transfert 6 est situé sensiblement au niveau d'un axe médian 14 du véhicule, donc en dessous d'une partie médiane M du plancher 7. Le boîtier de transfert 6 se trouve à une distance D du plancher 7 qui est de l'ordre de 10 à 15 millimètres.

Le plancher 7 est ici formé du fond 2a de la caisse et d'une plaque de protection supplémentaire 15 qui protège ce fond de caisse 2a. Il est bien entendu possible de définir un véhicule ne comportant pas de plaque de protection supplémentaire 15, ou bien comportant plusieurs plaques de protection, de structures éventuellement différentes.

La distance D considérée correspond dans tous les cas à la distance la plus courte entre l'organe 6 et la face inférieure du plancher 7, donc ici la face inférieure de la plaque de protection 15.

Conformément à ce mode de réalisation de l'invention, le plancher 7 porte au moins deux moyens de butée 16 qui sont disposés de part et d'autre de l'organe mécanique 6. Chaque moyen 16 est disposé, suivant une direction transversale du véhicule (direction perpendiculaire à l'axe médian 14), entre l'organe mécanique 6 et un longeron 4. Chaque moyen 16 a ici la forme d'une équerre qui est fixée au plancher 7 par des vis (non représentées, seuls les axes 17 de ces vis sont visibles).

Les moyens de butée 16 sont disposés à une distance d de l'organe mécanique 6 qui est inférieure à la distance D entre l'organe mécanique 6 et le plancher 7. La distance d est ici de l'ordre de 2 à 3 millimètres.

Le fonctionnement de l'invention est le suivant : lorsqu'un engin explosif explose en-dessous du plancher 7 du véhicule 1, l'organe 6 se trouve violemment projeté en direction du plancher. L'organe 6 va venir impacter les moyens de butée 16 qui se trouvent plus proches de lui que ne l'est le plancher 7 lui-même. Ainsi l'effort d'impact va se trouver réparti, de part et d'autre de l'organe 6, et au niveau de zones du plancher qui sont plus proches des longerons 4 qui forment une zone d'encastrement beaucoup plus résistante que la partie médiane M du plancher 7.

On empêche ainsi la perforation ou la forte déformation du plancher 7 par l'organe 6 qui, sans les moyens de butée 16, viendrait impacter le plancher 7 au niveau de sa zone médiane M qui est la plus sensible à la flexion.

L'invention renforce ainsi, d'une façon très simple, la résistance mécanique du plancher 7 aux effets de l'explosion d'une mine. Les lignes de transmission d'efforts sont en effet déviées vers les zones latérales plus rigides du plancher en liaison avec les longerons.

Avec l'invention on ne cherche donc pas à renforcer le plancher par un blindage complémentaire (qui alourdirait le véhicule) mais on cherche à optimiser la répartition du choc reçu consécutif à la projection d'un organe mécanique situé sous le plancher. La solution apportée par l'invention est simple, peu coûteuse et légère.

Par ailleurs, la caisse du véhicule pourrait être fixée sur un châssis différent, associé à des moyens de mobilité différents. La répartition des organes mécaniques sous le plancher pourra être alors différente. Mais, en positionnant les moyens de butée d'une façon appropriée, on assurera la protection du plancher sans qu'il soit nécessaire de renforcer le plancher ou d'ajouter des blindages.

On a décrit l'invention en référence à la protection du plancher contre la projection d'un organe mécanique 6 qui est ici un boîtier de transfert. Il est clair que l'invention s'applique à tout type d'organe mécanique disposé sous le plancher (par exemple différentiel ou boîte de vitesse).

Il n'est pas nécessaire pour autant de décrire plus précisément le ou les organes mécaniques contre lesquels la protection est recherchée. En effet, même si les dimensions, masses et géométries des différents organes mécaniques possibles peuvent varier, il est clair pour l'Homme du Métier que l'on cherche à empêcher leur impact direct vers une partie médiane du plancher. L'invention propose pour cela des moyens assurant une déviation de ce choc vers une zone du plancher plus proche des longerons.

En fonction des dimensions et géométries de l'organe considéré, l'Homme du Métier pourra sans difficultés déterminer la localisation des moyens de butée pour assurer l'effet souhaité : l'impact de l'organe sur les moyens de butée avant l'impact de cet organe sur le plancher, les moyens de butée se trouvant disposés, suivant une direction transversale du véhicule, entre l'organe mécanique et un longeron, afin que le choc soit transmis vers une zone du plancher plus proche des longerons.

Diverses variantes sont possibles sans sortir du cadre de l'invention.

La figure 2 montre ainsi une variante de réalisation du véhicule selon l'invention dans laquelle les moyens de butée 16 sont solidaires des longerons 4 et non du plancher 7. Les moyens de butées 16 sont ainsi des équerres latérales qui sont soudées aux longerons 4 et qui viennent s'interposer entre l'organe mécanique 6 et le plancher 7.

Les conditions relatives aux distances d sont là aussi respectées. La distance d entre l'organe 6 et chaque moyen de butée 16 est inférieure à la distance D entre l'organe 6 et le plancher 7.

Ce mode de réalisation assure une rigidité encore supérieure puisque le choc reçu de l'organe 6 est transmis directement aux longerons 4.

## Revendications

1. Véhicule (1) comportant une caisse (2) qui est liée à un châssis (3) comprenant au moins deux longerons (4) longitudinaux portant des moyens de mobilité (5) et au moins un organe mécanique (6) disposé en dessous d'un plancher (7) de la caisse (2), au niveau d'une zone médiane (M) du plancher (7), et fixé au châssis (3), les longerons (4) étant disposés de part et d'autre de l'organe mécanique (6) et liés à des zones latérales du plancher (7), véhicule ***caractérisé en ce qu*'**il comporte au moins deux moyens de butée (16) disposés de part et d'autre de l'organe mécanique (6), chaque moyen (16) étant à la fois interposé entre l'organe mécanique (6) et le plancher (7) et disposé, suivant une direction transversale du véhicule, entre l'organe mécanique (6) et un longeron (4), les moyens de butée (16) étant disposés à une distance (d) de l'organe mécanique (6) qui est inférieure à la distance (D) entre l'organe mécanique (6) et le plancher (7), les distances (d, D) étant mesurées dans une direction parallèle à un axe médian (14) du véhicule (1), les moyens de butée (16) étant ainsi espacés l'un de l'autre suivant une direction transversale du véhicule (1) de façon à se trouver en regard de zones du plancher (7) qui sont plus proches des longerons (4) que de la zone médiane (M), de telle sorte qu'en cas de projection de l'organe mécanique (6) en direction du plancher (7), ce sont les moyens de butée (16) qui sont impactés par l'organe mécanique (6), de façon à répartir l'effort d'impact, de part et d'autre de l'organe mécanique (6), au niveau des zones latérales du plancher (7) qui sont plus proches des longerons (4) qui forment une zone d'encastrement beaucoup plus résistante que la partie médiane (M) du plancher (7).

2. Véhicule selon la revendication 1, **caractérisé en ce que** les moyens de butée (16) ont la forme d'équerres.

3. Véhicule selon une des revendications 1 ou 2, **caractérisé en ce que** les moyens de butée (16) sont solidaires du plancher (7).

4. Véhicule selon une des revendications 1 ou 2, **caractérisé en ce que** chaque moyen de butée (16) est solidaire d'un longeron (4).

5. Véhicule selon une des revendications 1 à 4, **caractérisé en ce que** l'organe mécanique (6) est une boîte de transfert.

## Patentansprüche

1. - Fahrzeug (1), aufweisend einen Aufbau (2), der mit einem Fahrgestell (3) verbunden ist, das mindestens zwei längliche Längsträger (4) umfasst, die Mobilitätsmittel (5) tragen, und mindestens ein mechanisches Bauteil (6), das unterhalb eines Bodens (7) des Aufbaus (2) im Bereich einer mittleren Zone (M) des Bodens (7) angeordnet und am Fahrgestell (3) befestigt ist, wobei die Längsträger beiderseits des mechanischen Bauteils (6) angeordnet und mit seitlichen Zonen des Bodens (7) verbunden sind, wobei das Fahrzeug **dadurch gekennzeichnet ist, dass** es mindestens zwei Anschlagmittel (16) aufweist, die beiderseits des mechanischen Bauteils (6) angeordnet sind, wobei jedes Mittel (16) gleichzeitig zwischen dem mechanischen Bauteil (6) und dem Boden (7) zwischengestellt und gemäß einer transversalen Richtung des Fahrzeugs zwischen dem mechanischen Bauteil (6) und einem Längsträger (4) angeordnet ist, wobei die Anschlagmittel (16) in einem Abstand (d) vom mechanischen Bauteil (6) angeordnet sind, der kleiner als der Abstand (D) zwischen dem mechanischen Bauteil (6) und dem Boden (7) ist, wobei die Abstände (d, D) in einer Richtung parallel zu einer mittleren Achse (14) des Fahrzeugs (1) gemessen werden, wobei die Anschlagmittel (16) somit gemäß einer transversalen Richtung des Fahrzeugs (1) voneinander beabstandet sind, dass sie sich Zonen des Bodens (7) zugewandt befinden, die näher zu den Längsträgern (4) als die mittlere Zone (M) sind, so dass, wenn das mechanische Bauteil (6) in Richtung des Bodens (7) geschleudert wird, es die Anschlagmittel (16) sind, auf die das mechanische Organ (6) derart aufschlägt, dass die Kraft des Aufschlags beiderseits des mechanischen Bauteils (6) im Bereich der seitlichen Zonen des Bodens (7), die zu den Längsträgern (4) am nächsten sind, die eine sehr viel widerstandsfähigere Einbauzone als der mittlere Teil (M) des Bodens (7) bilden, verteilt wird.

2. - Fahrzeug nach Anspruch 1, **dadurch gekennzeichnet, dass** die Anschlagmittel (16) winkelförmig sind.

3. - Fahrzeug nach einem der Ansprüche 1 oder 2, **dadurch gekennzeichnet, dass** die Anschlagmittel (16) mit dem Boden (7) fest verbunden sind.

4. - Fahrzeug nach einem der Ansprüche 1 oder 2, **dadurch gekennzeichnet, dass** jedes Anschlagmittel (16) mit einem Längsträger (4) fest verbunden ist.

5. - Fahrzeug nach einem der Ansprüche 1 bis 4, **dadurch gekennzeichnet, dass** das mechanische Bauteil (6) ein Verteilergetriebe ist.

## Claims

1. - A vehicle (1) comprising a body (2) which is connected to a chassis (3) having at least two longitudinal side-members (4) carrying mobility means (5) and at least one mechanical member (6) arranged below a floor (7) of the body (2), at a median area (M) of the floor (7), and fixed to the chassis (3), the side-members (4) being arranged on either side of the mechanical member (6) and connected to lateral areas of the floor (7), the vehicle being **characterised in that** it comprises at least two stop means (16) arranged on either side of the mechanical member (6), each means (16) being interposed between the mechanical member (6) and the floor (7) as well as arranged, along a transverse direction of the vehicle, between the mechanical member (6) and a side-member (4), the stop means (16) being arranged at a distance (d) from the mechanical member (6) which is lower than the distance (D) between the mechanical member (6) and the floor (7), the distances (d, D) being measured in a direction parallel to a median axis (14) of the vehicle (1), the stop means (16) being spaced from each other along a transverse direction of the vehicle (1) so as to be facing areas of the floor (7) that are closer to the side-members (4) than to the median area (M), such that in case the mechanical member (6) is projected towards the floor (7), it is the stop means 16) that are hit by the mechanical member (6), so as to distribute the force of the impact, on either side of the mechanical member (6), to lateral areas of the floor (7) that are closer to the side-members (4) which form a crashing area which is much more resistant than the median part (M) of the floor (7).

2. - The vehicle according to claim 1, **characterised in that** the stop means (16) have the shape of angle brackets.

3. - The vehicle according to one of claims 1 or 2, **characterised in that** the stop means (16) are integral with the floor (7).

4. - The vehicle according to one of claims 1 or 2, **characterised in that** each stop means (16) is integral with a side-member (4).

5. - The vehicle according to one of claims 1 to 4, **characterised in that** the mechanical member (6) is a transfer gear-box.
